# EUROPÄISCHE PATENTSCHRIFT

(11) **EP 0 252 217 B1**
(45) Veröffentlichungstag und Bekanntmachung des Hinweises auf die Patenterteilung: **02.11.1989**
(21) Anmeldenummer: 87104057.2
(22) Anmeldetag: 19.03.1987
(51) Int. Cl.: A47C 23/06

(54) **Lagerkörper für die Halterung der Latten eines Lattenrostes**
Support element for the slats of a slatted mattress frame
Elément de support pour les lattes d'un sommier à lattes

(30) Priorität: 30.05.1986 DE 3618317; 16.10.1986 DE 3635199
(43) Veröffentlichungstag der Anmeldung: 13.01.1988
(73) Patentinhaber: hülsta-werke Hüls GmbH & Co KG, D-48693 Stadtlohn (DE)
(72) Erfinder: Becker, Karl, D-4220 Coesfeld (DE); Zobel, Ulrich, D-4400 Münster (DE)
(74) Vertreter: Habbel, Hans-Georg, Dipl.-Ing.

(56) Entgegenhaltungen:
- DE-A- 2 364 030
- DE-C- 3 423 923

## Beschreibung

Die Erfindung bezieht sich auf einen Lagerkörper für die Halterung der Latten eines Lattenrostes gemäß dem Oberbegriff des Hauptanspruches.

In der DE-C 3 423 923 wird ein Lagerkörper beschrieben, der divergierende und konvergierende Seitenwandungen aufweist und insgesamt aus gummielastischem Werkstoff besteht. Durch die bestimmte Ausbildung der divergierenden und konvergierenden Seitenwandungen wird eine hohe Lebensdauer des Lagerkörpers erreicht. Eine Höhenverstellung der vom Lagerkörper getragenen Latte ist mit diesem Lagerkörper nicht möglich.

In der gattungsbildenden DE-A-23 64 030 wird eine Halterung für ein Tragteil, insbesondere ein Tragteil für Möbel, beschrieben, bei welchem u.a. ein aus gummielastichem Werkstoff bestehender Lagerkörper vorgesehen wird, der mit diviergierenden Stützfüßchen ausgerüstet ist. Die Stützfüßchen stützen sich in einem Tragteil ab, das ein oder mehrere Paare von Nuten aufweist, die die Enden der Stützfüßchen aufnehmen können, wobei das Nutenpaar oder die Nutenpaare auf einem Kreisbogen mit den Stützfüßchen als Radien angeordnet sind. Die Verstellung der Stützfüßchen ist einer Verlängerung oder Verkürzung der Stützfüßchen äquivalent, wodurch der Durchbiegewiderstand der gesamten Tragvorrichtung verändert wird und somit dem Möbeltragteil eine entsprechend größere oder kleinere Elastizität verliehen wird. Bei einer abgewandelten Ausführungsform dieser bekannten Einrichtung sind die Stützfüßchen aus Federstahl ausgebildet und die Nuten zur Aufnahme der Enden der Stützfüßchen in einer horizontalen Ebene angeordnet. Durch Veränderung des Abstandes der Stützfüßchen kann dabei auch die Elastizität verändert werden. Dieser bekannten Anordnung ist aber eigen, daß eine Höhenverstellung der von dem Lagerkörper getragenen Latte nicht angestrebt und nicht erreicht wird.

Der Erfindung liegt die Aufgabe zugrunde, einen Lagerkörper für die Halterung der Latten eines Lattenrostes zu schaffen, der insgesamt aus gummielastischem Werkstoff besteht und der die Möglichkeit gibt, einzelne Latten in der Höhe gegenüber den übrigen Latten des Lattenrostes zu verstellen, wobei gleichzeitig bei der Verstellung eine gewisse Verhärtung der Elastizitätseigenschaften des Lagerkörpers erreichbar sein soll.

Diese der Erfindung zugrundeliegende Aufgabe wird durch die Lehre des Hauptanaspruches gelöst.

Mit anderen Worten ausgedrückt, schlägt die Erfindung einen Lagerkörper vor, der an seiner oberen Seite in an sich bekannter Weise die Latte des Lattenrostes trägt, wobei die beiden divergierenden Seitenwandungen in einem ortsfesten Befestigungsfuß gehalten werden, der aus starrem Werkstoff besteht.

Eine der Seitenwandungen ist dabei verstellbar in dem Befestigungsfuß gelagert, so daß dadurch, wenn die eine Seitenwand auf die andere Seitenwand in horizontaler Richtung verschoben wird, gleichzeitig eine Höhenverstellung der Latte erreicht wird. Dadurch, daß die Seitenwandungen bei dieser Höhenverstellung der Latte einen kleineren Winkel zwischen sich einschließen, also steiler gestellt sind, wird die Verhärtung der Elastizitätseigenschaften erreicht. Es wird also nicht nur wie im Stand der Technik die Elastizitätseigenschaft verändert, sondern gleichzeitig wird die Höhenlage der so eingeregelten Latte verändert, und zwar bei einem Höherstellen der Latten wird die Elastizität der Lagerung dieser Latte verringert, während die Elastizität der eigentlichen Latte selbst nicht verändert wird.

Weitere vorteilhafte Ausgestaltungen sind in den Unteransprüchen erläutert.

Insbesondere dadurch, daß auf der Innenseite der Seitenwandungen Stützflansche angeformt sind, die in der Stellung, in der die Seitenwandungen am nächsten aufeinanderzu eingestellt sind, aneinander zur Anlage kommen, wird erreicht, daß die eigentliche Tragvorrichtung auch in der höher verstellten Lage stabil ist und nicht "schwanken" kann.

Ausführungsbeispiele der Erfindung werden nachfolgend anhand der Zeichnungen erläutert. Die Zeichnungen zeigen dabei in
Fig. 1 einen Lagerkörper in einer ersten abgesenkten Stellung für die Latte, in
Fig. 2 den Lagerkörper gemäß Fig. 1 in einer hochgestellten Stellung für die Latte, in
Fig. 3 eine abgeänderte Ausführungsform in der abgesenkten Stellung für die Latte, in
Fig. 4 die Ausführungsform gemäß Fig. 3 in der hochgestellten Stellung, in
Fig. 5 eine weitere abgeänderte Ausführungsform mit einem abgeänderten Halteelement, in
Fig. 6 in einer auseinandergezogenen Darstellungsweise die einzelnen Bauteile des Lagerkörpers nach Fig. 5.

In den Fig. 1 und 2 ist mit 1 eine Federlatte bezeichnet, die über einen Lagerkörper 2 an einem Rostrahmen 3 festgelegt ist. Der Lagerkörper 2 weist zu diesem Zweck ein Halteelement 4 auf, wobei sich an das Halteelement 4 nach unten hin zwei divergierend ausgebildete Seitenwände 5 und 6 anschliessen, die in einem Befestigungsteil 7 münden. Das Befestigungsteil 7 besteht aus starrem Werkstoff, z.B. Kunststoff, und ist auf der Oberseite des Rostrahmens 3 festgelegt. Bei dem dargestellen Ausführungsbeispiel ist die Seitenwand 6 in dem Befestigungsteil 7 formschlüssig festgelegt, während das Ende der Seitenwand 5 in einem Schieber 8 mündet, der verstellbar auf dem Besfestigungsteil 7 angeordnet ist. Auch hier ist die Seitenwand 5 in dem Schieber 8 formschlüssig befestigt. Aus der Darstellung in Fig. 1 ist ersichtlich, daß der Schieber 8 in seiner Endstellung steht, in der die beiden Seitenwandungen 5 und 6 einen relativ großen Winkel a miteinander einschließen. Durch Verstellen des Schiebers 8 in Fig. 1 nach rechts gelangt der Schieber 8 in zwei Rastausnehmungen 9 und 10 und kann da mit in zwei unterschiedlichen Stellungen festgelegt werden.

Aus der Darstellung in Fig. 2 ist ersichtlich, daß durch Verstellen des Schiebers 8 die Federlatte 1 gegenüber der Oberkante des Rostrahmens 3 angehoben wird und damit in einer höheren Lage steht als in der Lage, die in Fig. 1 dargestellt ist. Gleichzeitig gelangen die beiden Seitenwänden 5 und 6 in einer wesentlich steilere Stellung, d.h. der Winkel a wird erheblich kleiner und dadurch erfolgt automatisch eine Verhärtung der Federcharakteristik des so ausgebildeten Lagerkörpers 2.

In den Fig. 3 und 4 ist eine abgeänderte Ausführungsform des Lagerkörpers 2 dargestellt. Auch hier sind divergierende Seitenwände 5a und 6a vorgesehen, die in einem starren Befestigungsteil 7a münden. Die Seitenwand 5a ist formschlüssig im Schieber 8 festgelegt.

Im Unterschied zu der Ausführungsform gemäß den Fig. 1 und 2 sind bei der Ausführungsform gemäß den Fig. 3 und 4 an der Innenseite der Seitenwandungen 5a und 6a Flansche 11 und 12 angeformt. Vorzugsweise bestehen sie materialeinheitlich aus dem Werkstoff der Seitenwandungen 5a und 6a. Die Flansche 11, 12 sind vertikal ausgerichtet und berühren sich in der niedrigen, in Fig. 3 dargestellten Stellung des Lagerkörpers 2 nicht. Werden nunmehr durch Verstellen des Schiebers 8 die beiden Seitenwände 5a und 6a aufeinanderzu bewegt, kommen die Stirnseiten 14 und 15 der Flansche 11 und 12 aneinander zur Anlage und Verhärten dadurch das brückenartige, aus den Seitenwandungen 5a und 6a gebildete Gebilde. Bei Druckbelastung der in den Fig. 3 und 4 nicht dargestellen Federlatte kann nunmehr der aus den Wandungen 5a und 6a gebildete Lagerkörper nicht mehr "wegschwenken", sondern ist trotz der steilen Stellung der Wandungen 5a und 6a ausreichend tragfähig und ermöglicht eine lagestabile Halterung der eigentlichen Federlatte.

Auf den Außenseiten der Seitenwandungen 5, 6; 5a, 6a sind über die Ebene dieser Außenseiten vorstehende Nasen 16, 17 (Fig. 2) ausgeformt, die als Kippbremse bei Torsionen der Federlatte 1 wirken.

Der in Fig. 5 dargestellte Lagerkörper 2 weist ebenfalls ein Halteelement 4 auf, das bei dieser Ausführungsform in an sich bekannter Weise taschenförmig ausgebildet ist. Die nach unten hin divergierenden Seitenwände sind mit 5b und 6b bezeichnet und münden in einem Befestigungsteil 7b, das aus starrem Kunststoff besteht. Auch hier ist die Seitenwand 6b in dem Befestigungsteil 7b formschlüssig festgelegt, indem die Rastfüßchen 23 und 24 in entsprechende Aufnahmen des Befestigungsteiles 7b eingeführt werden. Die Rastfüßchen 23 und 24 können dabei je mit einer Wulst 25 ausgerüstet sein, die in entsprechende Nuten des Befestigungsteiles 7b eingreifen.

Die Flansche 11 b und 12b sind in der schaubildlichen Darstellung nur schwer erkennbar, erfüllen aber die gleiche Aufgabe wie die vorher beschriebenen Flansche.

Der eigentliche Schieber 8 führt sich auf einer Schieberbahn 18, die in der einen Richtung durch einen Anschlag 19 begrenzt wird, so daß ein zu weites Zusammendrücken der Seitenwände 5b und 6b nicht möglich ist.

Der Schieber ist in seinem Frontteil zweiteilig ausgebildet und weist einmal ein Stellglied 20 und zum andern einen Anschlag 27 auf, wobei das Stellglied 20 zur Verrastung mit einer Rast 21 geführt werden kann, während in der anderen Stellung des Schiebers 8 der Anschlag 27 an einen Gegenanschlag 22 zur Anlage kommt. Um hier eine sichere Anlage zu erreichen, ist der Gegenanschlag 22 höher als die Oberseite der Schieberbahn 18 ausgebildet.

Um Kerbwirkungen in der einen oder anderen Raststellung auszuschließen, sind die Rast 21 und die Anlagefläche des Gegenanschlages 22 abgerundet ausgebildet, wie dies die Zeichnungen deutlich zeigen.

## Patentansprüche

1. Lagerkörper (2) für die Halterung der Latten (1) eines Lattenrostes, bestehend aus gummielastischem Werkstoff mit einem an seiner oberen Seite angeordneten Halteelement (4) für die Federlatte (1) und sich nach unten hin an das Halteelement anschließenden, einen Hohlraum einschließenden, divergierenden Seitenwandungen (5, 6; 5a, 6a; 5b, 6b), die in einem Befestigungsteil (7, 7b) zur Festlegung am Rostrahmen (3) münden, wobei das Befestigungsteil (7, 7b) aus einem starren Werkstoff besteht, in dem die unteren Enden der divergierenden Seitenwände (5, 6; 5a, 6a; 5b 6b) formschlüssig unter Veränderung des von den Seitenwänden (5, 6; 5a, 6a; 5b, 6b) eingeschlossenen Winkels a verstellbar und festlegbar sind, dadurch ^{g}ekennzeich- net, daß zwischen dem Befestigungsteil (7) und dem Ende wenigstens einer Seitenwand (5, 5a, 5b) ein das freie Ende der Seitenwand (5, 5a, 5b) aufnehmender Schieber (8) vorgesehen ist, der vom Befestigungsteil (7, 7b) geführt in verschiedenen Stellung arretierbar ist, wodurch das vom Schieber (8) getragene Ende der Seitenwand (5, 5a, 5b) in horizontaler Richtung verstell- und festsetzbar ist.

2. Lagerkörper nach Anspruch 1, dadurch aekennzeichnet, daß auf der Innenseite der Seitenwandungen (5a, 6a, 5b, 6b) Stützflansche (11, 12, 11 a, 12a) angeformt sind, die in der Stellung, in der die Seitenwandungen (5a, 6a, 5b, 6b) am nächsten aufeinanderzu eingestellt sind, aneinander zur Anlage kommen.

3. Lagerkörper nach Anspruch 1 oder 2, dadurch gekennzeichnet, daß das Befestigungsteil auf der Oberseite des Rostrahmens (3) befestigt ist.

4. Lagerkörper nach einem oder mehreren der vorhergehenden Ansprüche, gekennzeichnet durch an den an den Außenseiten der Seitenwandungen (5, 6; 5a, 6a; 5b, 6b) angeformte, über die Ebene der Oberseite der Seitenwandungen (5, 6; 5a, 6a; 5b, 6b) vorstehende Nasen (16, 17).

5. Lagerkörper nach einem oder mehreren der vorhergehenden Ansprüche, dadurch gekennzeichnet, daß der Schieber (8) sich auf einer Schieberbahn (18) führt, die an dem Befestigungsteil (7b) ausgenommen ist, wobei die Bewegung des Schiebers (8) in die Richtung, in der die Seitenwandungen (5b und 6b) am nächsten aufeinanderzu eingestellt sind, durch einen Anschlag (19) begrenzt wird.

6. Lagerkörper nach einem oder mehreren der vorhergehenden Ansprüche, dadurch ^{g}ekenn- zeichnet, daß der Schieber (8) ein Stellglied (20) aufweist, das in der Stellung, in der die Seitenwandungen (5b, 6b) am nächsten aufeinanderzu eingestellt sind, in eine die Bewegung des Schiebers (8) arretierende Rast (21) eingreift.

7. Lagerkörper nach einem mehreren der vor hergehenden Ansprüche, dadurch aekennzeichnet, daß die Rast (21) und der den Schieber (8) nach außen hin begrenzende Gegenanschlag (22) abgerundet ausgebildet sind.

8. Lagerkörper nach einem oder mehreren der vorhergehenden Ansprüche, dadurch aekennzeichnet, daß die Rastfüßchen (23, 24) in den entsprechenden Aufnahmen des Befestigungsteiles (7b) formschlüssig arretiert sind.

9. Lagerkörper nach einem oder mehreren der vorhergehenden Ansprüche, dadurch ^{g}ekenn- zeichnet, daß die Höhe Gegenanschlages (22) höher als die Oberseite der Schieberbahn (18) liegt.

## Claims

1. Supporting element (2) for supporting the slats (1) of a slatted frame, being made of elastomeric material with a holding element (4) for the spring slat (1) which holding element is arranged at the top of the said supporting element, and with diverging side walls (5, 6; 5a, 6a; 5b, 6b) which enclose a hollow space and which follow on from the holding element in a downward direction and lead into a mounting part (7, 7b) for securing to the grid frame (3), the mounting part (7, 7b) being made of a rigid material in which the lower ends of the diverging side walls (5, 6; 5a, 6a; 5b, 6b) are adapted to be secured positively in such a manner as to allow adjustment, such adjustment varying the angle a enclosed by the side walls (5, 6; 5a, 6a; 5b, 6b), characterised in that between the mounting part (7) and the end of at least one side wall (5, 5a, 5b) there is provided a slide (8) which accommodates the free end of the side wall (5, 5a, 5b) and which, guided by the mounting part (7, 7b), is arrestable in various positions, whereby that end of the side wall (5, 5a, 5b) which is supported by the slide (8) can be adjusted in the horizontal direction and secured in the adjusted position.

2. Supporting element according to claim 1, characterised in that supporting flanges (11, 12, 11 a, 12a) are formed on to the inner side of the side walls (5a, 6a, 5b, 6b) and, in the position wherein the side walls (5a, 6a, 5b, 6b) are positioned nearest to one another, come to abut against one another.

3. Supporting element according to claim 1 or 2, characterised in that the mounting part is secured on the top of the grid frame (3).

4. Supporting element according to one or more of the preceding claims, characterised by noses (16, 17) which are formed on to the outsides of the side walls (5, 6; 5a, 6a; 5b, 6b) and which project beyond the plane of the top of the side walls (5, 6; 5a, 6a; 5b, 6b).

5. Supporting element according to one or more of the preceding claims, characterised in that the slide (8) is guided on a slideway (18) which is formed from the mounting part (7b), and the movement of the slide (8) in the direction in which the side walls (5b and 6b) come to be positioned closest to one another, is limited by an abutment (19).

6. Supporting element according to one or more of the preceding claims, characterised in that the slide (8) has a positioning element (20, which, in the position wherein the side walls (5b, 6b) have been adjusted closest to one another, engages into a retaining means (21) which arrests the movement of the slide (8).

7. Supporting element according to one or more of the preceding claims, characterised in that the retaining means (21) and the counter-abutment (22) which limits the outward movement of the slide (8) are given a rounded shape.

8. Supporting element according to one or more of the preceding claims, characterised in that the retaining feet (23, 24) are positively arrested in the corresponding housings of the mounting part (7b).

9. Supporting element according to one or more of the preceding claims, characterised in that the height of the counter-abutment (22) is higher than the top of the slideway (18).

## Revendications

1. Corps d'appui (2) pour la fixation des lattes (1) d'un sommier à lattes, constitué par une matière en comme élastique avec un élément de maintien (4) de la latte élastique (2) et des parois latérales (5, 6; 5a, 6a; 5b, 6b) enfermant une cavité et se raccordant vers le bas à l'élément de maintien, qui débouchent dans une partie de fixation (7, 7b) pour la fixation au cadre de sommier (3), sur lequel la partie de fixation (7, 7b) est constituée par une matière rigide dans laquelle les extrémités inférieures des parois latérales divergentes (5, 6; 5a, 6a; 5b, 6b) peuvent être déplacées et fixées par encastrement de forme, en modifiant l'angle a formé par les parois latérales (5, 6; 5a, 6a; 5b, 6b), caractérisé en ce qu'il est prévu entre la partie de fixation (7) et l'extrémité d'au moins une paroi latérale (5, 5a, 5b) un coulisseau (8) recevant l'extrémité libre de la paroi latérale (5, 5a, 5b) qui peut être arrêté, après guidage, dans des positions différentes par la partie de fixation (7, 7b), l'extrémité de la paroi latérale (5, 5a, 5b) supportée par le coulisseau (8) pouvant être déplacée et fixée en direction horizontale.

2. Corps d'appui selon la revendication 1, caractérisé en ce qu'il est constitué sur la face interne des parois latérales (5a, 6a; 5b, 6b) des rebords de soutien (11, 12; 11a, 12a) qui viennent s'appuyer l'un contre l'autre dans la position pour laquelle les parois latérales (5a, 6a; 5b, 6b) sont ajustées avec le maximum de rapprochement l'une de l'autre.

3. Corps d'appui selon l'une des revendications 1 et 2, caractérisé en ce que la partie de fixation est fixée sur la face supérieure du cadre de sommier (3).

4. Corps d'appui selon l'une des revendications précédentes, caractérisé par des talons (16, 17) façonnés sur les faces extérieures des parois latérales (5, 6; 5a; 6a; 5b, 6b) et faisant saillie sur le plan de la face supérieure desdites parois latérales.

5. Corps d'appui selon l'une des revendications précédentes, caractérisé en ce que le coulisseau (8) se déplace sur une glissière de coulisseau (28), qui est évidée dans la partie de fixation (7b) et sur lequel le déplacement du coulisseau (8) est limité par une butée (19) dans la direction suivant laquelle les parois latérales (5b et 6b) sont ajustées avec le maximum de rapprochement l'une de l'autre.

6. Corps d'appui selon l'une des revendications précédentes, caractérisé en ce que le coulisseau (8) présente un élément de réglage (20) qui est en prise avec un cran (21) bloquant le déplacement du coulisseau (8) dans la position pour laquelle les parois latérales (5b, 6b) sont ajustées avec le maximum de rapprochement l'une de l'autre.

7. Corps d'appui selon l'une des revendications précédentes, caractérisé en ce que le cran (21) et la contre-butée (22) limitant le coulisseau (8) vers l'extérieur sont réalisés avec une forme arrondie.

8. Corps d'appui selon l'une des revendications précédentes, caractérisé en ce que les pieds de crantage (23, 24) sont arrêtés par encastrement de forme dans des logements correspondants de la partie de fixation.

9. Corps d'appui selon l'une des revendications précédentes, caractérisé en ce que la hauteur de la contre-butée (22) est supérieure à celle de la face supérieure de la glissière de coulisseau (18).
